# EUROPÄISCHE PATENTSCHRIFT

(11) **EP 0 479 010 B1**
(45) Veröffentlichungstag und Bekanntmachung des Hinweises auf die Patenterteilung: **30.10.1996**
(21) Anmeldenummer: 91115617.2
(22) Anmeldetag: 14.09.1991
(51) Int. Cl.: B65B 55/02

(54) **Vorrichtung und Verfahren zum Sterilisieren, Füllen und Verschliessen einer Füllöffnung**
Device and method for sterilizing, filling and closing of a filling opening
Dispositif et procédé de stérilisation, de remplissage et de fermeture d'une ouverture de remplissage

(30) Priorität: 05.10.1990 DE 4031472
(43) Veröffentlichungstag der Anmeldung: 08.04.1992
(73) Patentinhaber: MICHAEL HÖRAUF MASCHINENFABRIK GMBH + CO. KG, D-73072 Donzdorf (DE)
(72) Erfinder: Stahlecker, Werner, W-7000 Stuttgart 1 (DE); Karolyi, Oskar, W-7325 Bad Boll (DE); Kleemola, Pertti, SF-37601 Valkeakoski (FI)
(74) Vertreter: Wilhelm & Dauster Patentanwälte European Patent Attorneys

(56) Entgegenhaltungen:
- EP-A- 0 206 096
- WO-A-91/00826
- FR-A- 1 592 063
- FR-A- 2 195 551
- US-A- 2 575 863
- US-A- 2 660 513
- US-A- 3 018 184
- US-A- 4 296 068

## Beschreibung

Die Erfindung betrifft eine Vorrichtung zum Sterilisieren und Füllen von einen Deckel mit einer Füllöffnung aufweisenden Behältern, zum Sterilisieren von den Füllöffnungen zugeordneten Verschlußstücken sowie zum Verschließen der Füllöffnungen mit den Verschlußstücken, mit einem einen Behältereinlauf und einen Behälterauslauf aufweisenden Gehäuse, welches Wenigstens eine Aseptikkammer enthält, der die Behälter über eine Transporteinrichtung zuführbar sind.

Eine Vorrichtung dieser Art is aus der US-A-2 575 863 bekannt. Bei der dort beschriebenen Vorrichtung sind mehrere Aseptikkammern vorgesehen, und die Behälter werden nacheinander durch diese verschiedenen Aseptikkammern transportiert. Die Aseptikkammer umschließt jeweils auch den gesamten Behälter, und die Sterilisierung erfolgt daher in verschiedenen Schritten, wobei das Verschlußstück erst nach dem Füllen sterilisiert wird. Zu diesem Zweck nämlich werden aus einem Band die Verschlußstücke ausgestanzt und aufgesetzt, was in einer den gesamten Behälter aufnehmenden Aseptikkammer geschieht. Der Verbrauch an aseptischer Luft ist groß.

Bei einer Vorrichtung ähnlicher Art (EP-A-342 690) ist die Aseptikkammer als ein sich in Maschinenlängsrichtung erstreckender Tunnel ausgebildet, durch den die zu befüllenden becherartigen Behälter mittels einer Kette transportiert werden. Bei einer solchen Vorrichtung muß der gesamte Tunnelinnenraum ständig mit aseptischer Luft beaufschlagt werden, um in der Füllkammer einen höheren Druck als in der vorgeschalteten Sterilisierkammer und in der Umgebung aufrechtzuerhalten. Der Aufwand für den Betrieb einer solchen Vorrichtung ist daher groß.

Bei einer anderen Vorrichtung (DE-A-38 09 852), die insbesondere zum aseptischen Befüllen von Flaschen vorgesehen ist, werden die Behälter mittels eines Rotors zu den einzelnen Arbeitsstationen transportiert. Jeder einzelne Behälter wird dabei von einer gesonderten, der Behälterform angepaßten aseptischen Kammer umschlossen, die über den Behälter gestülpt wird und die unter Überdruck steht. Bei einer solchen Vorrichtung kann zwar der Verbrauch aseptischer Luft klein gehalten werden, die Handhabung einer solchen Einrichtung ist aber kompliziert.

Aus der FR-A-1 592 063 schließlich ist es bekannt, Becher aus einem bandartigen Kunststoffstreifen tiefzuziehen und sie mit diesem Ausgangskunststoffstreifen durch eine Sterilisationseinrichtung zu transportieren. Dieser Kunststoffstreifen bildet dabei mit dem Inneren der einzelnen Behälter die Unterseite einer Aseptikkammer. Die dazugehörigen Deckel werden dort von einem zweiten Band entnommen, gesondert sterilisiert und mit dem bereits gefüllten Becher verschweißt. Dort sind daher keine Behälter mit eine Füllöffnung aufweisenden Deckeln beim Sterilisierungsvorgang vorhanden.

Der Erfindung liegt die Aufgabe zugrunde, die eingangs genannte Vorrichtung möglichst einfach und so zu gestalten, daß der für den Betrieb notwendige Aufwand, insbesondere an sterilisiertem Medium, so gering wie möglich bleibt.

Die Aufgabe wird bei einer Vorrichtung der eingangs genannten Art dadurch gelöst, daß die untere Begrenzungswand der Aseptikkammer von der abgedichtet an einer Ringwand des Gehäuses geführten Transporteinrichtung gebildet ist, daß die Behälter in Halterungen der Transporteinrichtung eingeführt sind, und daß die die Füllöffnungen enthaltenden Bereiche der Behälter die Transporteinrichtung durchragen, so daß nur dieser Bereich und das Innere der Behälter mit der Aseptikkammer in Verbindung stehen.

Beim Sterilisieren beispielsweise einer Kartondose, die neben einem in eine Kartonhülse eingesetzten Boden auch einen bereits eingesetzten Dosendeckel mit einer noch offenen Füllöffnung aufweist, brauchen somit nur das Innere der Dose sowie der Dosendeckel sterilisiert zu werden. Vom Dosenäußeren werden nur diejenigen Teile mitsterilisiert, die im unmittelbaren Umgebungsbereich der Füllöffnung und des Dosendeckels liegen. Dabei kann vorgesehen werden, daß bereits vor dem Sterilisieren ein der Füllöffnung zugeordneter Verschluß, beispielsweise ein sogenannter Pulltab, örtlich angesiegelt und aufgerichtet wird. Zweckmäßig wird das Pulltab dabei bereits an den Endstücken des Behälters angebracht, bevor die Endstücke (Deckel und Boden) in den Behälter eingesetzt werden. Dieser Pulltab kann dann in einem Zuge mit dem Doseninneren sterilisiert werden, so daß ein gesonderter Arbeitsgang entfällt. Während somit bei herkömmlichen aseptischen Füllanlagen das Sterilisieren des Behälters und des Verschlusses im allgemeinen in getrennten Funktionseinheiten, zumeist sogar in getrennten aseptischen Kammern erfolgt, wird gemäß der Erfindung der Vorteil erreicht, daß beide Elemente zusammen in der gleichen Kammer und ohne zusätzlichen mechanischen Aufwand sterilisiert werden.

Vorzugsweise ist das die Aseptikkammer enthaltende Gehäuse bis auf den Behältereinlauf und den Behälterauslauf hermetisch abgedichtet. Dies führt zu dem Vorteil, daß auch außerhalb der eigentlichen Aseptikkammer die Vorrichtung ausreichend sauber gehalten werden kann. Insbesondere ergibt sich der Vorteil, daß sowohl die Aseptikkammer als auch das diese umgebende Gehäuse von Zeit zu Zeit in einem Zuge einem Waschvorgang unterworfen werden kann, der der Sterilisation der gesamten Maschine in periodischen Abständen, beispielsweise einmal täglich, dient.

In vorteilhafter Ausgestaltung wird eine, vorzugsweise die untere, Begrenzung der Aseptikkammer durch die Transporteinrichtung selbst gebildet, die als die Behälter transportierender Träger ausgebildet wird. Dies führt zu einer besonders einfachen Ausgestaltung der Aseptikkammer, bei der auf eine zusätzliche Wandung verzichtet werden kann. Vorteilhaft ist dabei bei Verwendung eines zylindrischen Gehäuses der Träger ein um eine vertikale Achse rotierender, schrittweise weiterschaltender Takttisch, dessen Umfang dicht an dem ihn umgebenden Gehäuse geführt ist. Ein derartiger Takttisch gewährleistet, beispielsweise im Vergleich zu einem Kettentransport, einen äußeren exakten Bewegungsablauf und eine hohe Positionier genauigkeit. Darüber hinaus läßt sich ein solcher Takttisch in einem relativ begrenzten Raum anbringen, so daß eine sehr kompakte Bauweise entsteht.

Zweckmäßig ist der Takttisch scheibenartig ausgebildet und mit die Behälter am Außenumfang klemmenden Halterungen versehen. Bei einer solchen Ausgestaltung kann auf zusätzliche Kupplungsmittel für die Behälter verzichtet werden.

In vorteilhafter Ausgestaltung der Erfindung ist die Aseptikkammer in durch Schleusen getrennte Zonen für den Behältereinlauf lauf und den Behälterauslauf, für das Sterilisieren sowie für das Füllen und Verschließen der Behälter unterteilt. Dadurch kann der Bedarf an Sterilluft bzw. die Absaugmenge klein gehalten werden.

In weiterer vorteilhafter Ausgestaltung der Erfindung ist vorgesehen, daß die Aseptikkammer unter atmosphärischem Druck, steht. Dadurch werden etwaige Abdichtungsprobleme verringert.

Weitere Vorteile und Merkmale der Erfindung, insbesondere auch im Hinblick auf des mit der Erfindung durch führbare Verfahren ergeben sich aus den Unteransprüchen sowie der nachfolgenden Beschreibung eines Ausführungsbeispiels. Es zeigen:
- Fig. 1: eine teilweise geschnittene Seitenansicht einer erfindungsgemäßen Vorrichtung,
- Fig. 2: eine Draufsicht auf die nur schematisch dargestellte Vorrichtung der Fig. 1, wobei einige Bauteile weggelassen wurden,
- Fig. 3: die Halterung der Behälter während des Transports durch die Aseptikkammer und
- Fig. 4: die Halterung der Behälter während des Zutransportes zur Aseptikkammer.

Die Vorrichtung nach den Fig. 1 und 2 besteht im wesentlichen aus einer Basismaschine (1), welcher eine Transporteinheit (2) zum Zuführen der zu befüllenden Behälter (3) sowie eine Transporteinheit (4) zum Abführen derselben zugeordnet sind. Der Basismaschine (1) ist ein Gehäuse (6) zugeordnet, in welchem sich Einrichtungen (5) zum Sterilisieren und Befüllen von Behältern (3) sowie weitere Einrichtungen zum Herstellen und Aufrechterhalten der Sterilität der gesamten Vorrichtung befinden.

Die Transporteinheit (2), welche Behälter (3) in Pfeilrichtung (B) dem Gehäuse (6) zuführt, enthält zunächst eine Station (7), in der jeweils eine Gruppe von drei Behältern (3) von einer nur angedeuteten Fördereinrichtung quer in die Transporteinheit (2) eingeschoben wird. Die Transporteinheit (2) enthält eine nachfolgende Station (8), die dem Ausrichten der drei Behälter (3) einer Gruppe dient. Bei diesem Ausrichten kann es sich beispielsweise um das lagerichtige Positionieren einer Füllöffnung (9) handeln, die im Dosendeckel (16) einer Mantelhülse (14) angebracht ist (siehe hierzu auch Fig. 3 und 4). Während dieses Ausrichtens befinden sich die Behälter (3) auf einer stationären Schiene (10), wobei sie seitlich durch zwei eine Klemmeinrichtung bildende Haltebacken (11 und 12) fixiert sind (Fig. 4). Nach dem Ausrichten in Station (8) bleiben die Behälter (3) permanent geklemmt, damit die Orientierung nicht mehr verlorengeht. Dies geschieht dadurch, daß in Station (8) die Behälter (3) von einem weiteren Klemmbackenpaar übernommen und gehalten werden, während die Haltebacken (11 und 12) in geöffnetem Zustand zurückfahren. Die Haltebacken (11, 12) sind changierend in Pfeilrichtungen (K und L) bewegbar, so daß jeweils eine Dreiergruppe von Behältern (3) in Pfeilrichtung (B) weitertransportierbar ist. Jeder Haltebacken (11, 12) ist seinerseits in Querrichtung bewegbar, d.h. entsprechend den Pfeilrichtungen (M und N) bzw. (P und Q). Nach dem Transport einer Dreiergruppe von Behältern (3) lösen sich die Haltebacken (11, 12) in Pfeilrichtung (M und Q), werden dann in Pfeilrichtung (K) zurückgezogen und ergreifen eine weitere Dreiergruppe von Behältern (3),indem sie sich wieder in Pfeilrichtungen (N und P) bewegen.

Der Station (8) zum Ausrichten der Behälter (3) folgt schließlich eine Station (13) nach, die in Fig. 2 nur strichpunktiert angedeutet ist und die Einrichtungen enthält, um beispielsweise ein der Füllöffnung (9) zugeordnetes Verschlußstück (17) am Dosendeckel (16) örtlich anzusiegeln und aufzurichten (siehe auch Fig. 3). Das Verschlußstück, ein sogenanntes Pulltab, bleibt geöffnet und aufgerichtet, damit der Behälter (3) anschließend gereinigt und gefüllt werden kann. Das Pulltab wird von einer nicht dargestellten Folienrolle zugeführt und abgeschnitten.

Nach der Station (13) folgt der Behältereinlauf (18) in das Gehäuse (6), wobei eine Dreiergruppe (20) von Behältern (3) zunächst auf einen Zwischentisch (19) übergeben wird, der in Pfeilrichtung (D und E) bewegbar ist und der eine Dreiergruppe (20) von Behältern (3) einem scheibenartigen Takttisch (21) übergibt, der in Pfeilrichtung (A) um eine vertikale Achse, schrittweise geschaltet, rotiert. Dabei werden jeweils drei Behälter (3) von unten durch jeweils eine Halterung (24 bzw. 24') des Takttisches (21) eingeführt (Fig. 3). Daher sind zwei mögliche Ausführungsformen für die Halterung in der Fig.3 gezeigt. Rechts der Mittellinie (M) des Behälters (3) ist eine leicht konische Halterung (24) angedeutet, die in einer entsprechenden Bohrung des Takttisches (21) angeordnet ist; links der Mittellinie dagegen ist als Alternative eine zylindrische Halterung (24') dargestellt, deren Durchmesser im Klemmbereich verringert ist. In beiden Fällen sind die Behälter (3) jeweils in ihrem oberen Bereich durch die Halterungen (24 bzw. 24') durch Klemmung gehalten.

Unterhalb des Bodens (15) der geklemmt gehaltenen Behälter (3) verlaufen stationär angeordnete ringförmige Schienen (23), die normalerweise die Behälter (3) nicht berühren, sondern nur zur Sicherheit angebracht sind, falls die Klemmung der Behälter (3) durch die Halterung (24 bzw. 24') im Einzelfall einmal unzureichend sein sollte. Die Schienen (23) sind als Rohre ausgebildet, an die ein Waschsystem, welches später noch erläutert wird, angeschlossen ist.

Die Transporteinheit (2) wird von der Basismaschine (1) aus mechanisch angetrieben, wobei alle wichtigen Bewegungen der einzelnen Stationen mechanisch über Kurvengetriebe erzeugt werden. Der stationäre Ring (23), der als Sicherheitsabstützung der Behälter (3) anzusehen ist, kann über Stempel (22) entsprechend dem jeweiligen Höhenformat der Behälter (3) in Pfeilrichtungen (F oder G) verstellt werden. Bei Betrieb eines bestimmten Formates von Behältern (3) sind die Stempel (22) quasi stationär.

Die Transporteinheit (4), welche jeweils eine Dreiergruppe von Behältern (3) in Pfeilrichtung (C) aus dem Gehäuse (6) abführt, übernimmt die sterilisierten, gefüllten und verschlossenen Behälter (3) vom Takttisch (21). Es können hier weitere Stationen für eventuelle Zusatzarbeiten, beispielsweise ein Signieren, vorgesehen sein. Der Behälterauslauf ist mit (25) bezeichnet. Auch die Transporteinheit (4) wird von der Basismaschine (1) aus mechanisch angetrieben, wobei auch hier alle wichtigen Bewegungen der einzelnen Stationen mechanisch über Kurvengetriebe erzeugt werden.

Die Basismaschine (1), die ein Untergestell (26) für alle mechanischen Antriebe enthält, besitzt den Takttisch (21), der insgesamt drei Reihen (81) (siehe Fig. 2) für die zu behandelnden Behälter (3) aufweist. Der mehrreihige Takttisch (21) wird schrittweise weitergeschaltet. Ihm ist ein sogenanntes Hubjoch (27) zugeordnet, welches einen Teller (28) zur Aufnahme von Werkzeugen aufweist, beispielsweise Blasdüsen (40) für Heißluft oder Füllköpfe (41) für flüssiges Füllgut (siehe Fig. 1).

Wesentlicher Bestandteil des auf der Basismaschine (1) aufgesetzten Gehäuses (6) ist eine im wesentlichen kreisringförmige aseptische Kammer (29), die einen rechteckigen Querschnitt mit einer oberen Begrenzungswand (75) aufweist, durch die die einzelnen Werkzeuge geführt sind. Die untere Begrenzungswand der Aseptikkammer (29) wird von dem Takttisch (21) gebildet, der die Form einer kreisförmigen Scheibe aufweist und mit seinem Umfang dicht an der Ringwand des Gehäuses (6) geführt ist, die in diesem Bereich zugleich die Ringwand der Aseptikkammer (29) bildet. Die Aseptikkammer (29) besteht somit im Prinzip aus den Seitenwänden und dem Dach des Gehäuses (6) sowie einem Boden, welcher durch den Takttisch (21) sowie die Innenseite der zu sterilisierenden Behälter (3) gebildet wird. Die aseptische Kammer (29) dient dem eigentlichen Sterilisieren der relevanten Teile der Behälter (3) und befindet sich in dem Gehäuse (6), welches seinerseits nach außen weitgehend hermetisch abgedichtet ist. In die Aseptikkammer (29) (siehe Fig. 1 und 3) ragen nur die den Takttisch (21) durchdringenden Dosendeckel (16) und die Pulltabs (17) hinein (Fig. 3), d.h. die die Füllöffnungen (9) enthaltenden Bereiche der vorzugsweise als Kartondosen ausgebildeten Behälter (3). Dies bedeutet, daß nur diese genannten Teile des Dosenäußeren sterilisiert zu werden brauchen. Ein Neueinschleppen von Keimen ist bei dieser Anordnung gering. Das Innere der Behälter (3), die Dosendeckel (16) und die Pulltabs (17), werden in einem Zuge sterilisiert, d.h. es sind keine separaten Einrichtungen zum Sterilisieren der Verschlüsse (17) nötig. Der Sterilisierungsvorgang erfolgt unter atmosphärischem Druck. Die beschriebene Form der Innenseite der Aseptikkammer (29) bringt konkrete technische Vorteile. Das vor dem Sterilisieren erforderliche Erhitzen der Oberfläche der Behälter (3) kann mit wesentlich geringerer Temperatur ausgeführt werden, da jetzt die Möglichkeit besteht, die Behälter (3) von innen mit steriler Heißluft, jedoch von außen mit gewöhnlichen Heizelementen zu erwärmen. Die sterile Heißluft, welche die Innenseite der Behälter (3) erwärmt, kann auf einem niedrigen Temperaturniveau gehalten werden, da die Erhitzung von außen unterstützt wird. Gegenüber herkömmlichen Einrichtungen konnte dabei eine Temperaturabsenkung um 80° auf 120° Celcius erreicht werden. Behälter (3), welche innen normalerweise mit Polyester beschichtet sind, werden auf diese Weise schonender behandelt. Außerdem wird teure Sterilluft gespart.

Die aseptische Kammer (29) besteht, wie Fig. 2 zeigt, aus einer ersten Zone (30), welche dem Behältereinlauf (18) und dem Behälterauslauf (25) zugeordnet ist, ferner einer Zone (31) für die Reinigung der Behälter (3) sowie schließlich einer Zone (32) für das Befüllen und Verschließen der Behälter (3). Die drei Zonen (30, 31, 32) sind durch Schleusen (33, 34, 35) voneinander getrennt. Die Schleusen (33, 34, 35) sind dabei so ausgeführt, daß die Behälter (3) selbst die Abdichtung zu der jeweils benachbarten Zone übernehmen. Sie sind auch so ausgestaltet, daß sich beim Aus- oder Einfahren der Behälter (3) in die aseptische Kammer (29) immer ein Behälter (3) in der jeweiligen Schleuse (33, 34, 35) befindet. Dadurch wird ein erhöhter Luftaustausch mit der Umgebung vermieden, was zum einen zu einem geringeren Sterilluftverbrauch in der Aseptikkammer (29) und zum anderen zu einer geringeren Verschleppung von Fremdkeimen in die Aseptikkammer (29) führt.

Das Gehäuse (6) ist mit Absaugvorrichtungen (36, 37, 38) versehen (Fig. 1), die sowohl an die Aseptikkammer (29) als auch an die darüber- oder darunterliegenden Bereiche angeschlossen sind. Insbesondere ist auch eine Saugvorrichtung (36) dem über der Aseptikkammer (29) liegenden Bereich (74) des Gehäuses (6) zugeordnet. Die Werkzeuge für die einzelnen nachfolgend beschriebenen 30 Arbeitsstationen (42 bis 71) sind an dem Hubjoch (27) montiert, welches in Pfeilrichtung (H und I) heb- und senkbar ist, so daß die Werkzeuge den Behältern (3) zustellbar sind.

Die erste Station (42) des Takttisches (21) ist dem Behältereinlauf (18) zugeordnet und dient dem Einschieben einer Dreiergruppe (20) von Behältern (3) von unten in die Halterungen (24) des Takttisches (21). Jeder Behälter (3) der Dreiergruppe (20) ist dabei einer Reihe (81) zugeordnet.

Die nachfolgenden Stationen (43 und 44) bilden eine Schleuse (33) zwischen den bereits beschriebenen Zonen (30 und 31). Es folgt eine Leerstation (45). In der nachfolgenden Zone (46) werden die Behälter (3) mit Heißluft vorgewärmt, damit sich später beim Sterilisieren an der Innenwandung der Behälter (3) keine zu großen Tropfen bilden. In der nachfolgenden Station (47) wird dann Dampf, der aus einer wäßrigen Lösung von ca. 65 % Wasser und ca. 35 % Wasserstoffperoxid gewonnen wird, in das Innere der Behälter (3) durch die Füllöffnungen (9) hindurch eingeführt, wobei auch der die Füllöffnung (9) umgebende Bereich der Behälter (3) oberhalb des Takttisches (21) mitsterilisiert wird. Es folgt wiederum eine Leerstation (48).

Die acht nachfolgenden Stationen (49 bis 56) der Zone (31) dienen dem Einblasen von Heißluft, um die Behälter (3) vollständig zu trocknen. An der Schleuse (34) zwischen den Zonen (31, 32), an den Stationen (57, 58), befindet sich eine Blaseinrichtung für Sterilluft.

Die nachfolgende Zone (32) dient dem Füllen und Verschließen der sterilisierten Behälter (3). Es sind zwei Füllköpfe (59, 61) vorgesehen, mit einer dazwischenbefindlichen Leerstation (60), die für weitere Kundenwünsche freigehalten ist. In einer nachfolgenden Station (62) erfolgt ein Schaumabsaugen, in der Station (63) kann, falls erwünscht, Inertgas eingeblasen werden.

Die anschließenden Stationen (64, 65) dienen dem Heißsiegeln und anschließenden Kalt-Nachsiegeln der einzelnen Pulltabs (17). Es folgt vorzugsweise eine Leerstation (66).

Die Stationen (67, 68) bilden wieder eine Schleuse (35) zwischen den Zonen (32 und 30). Es folgt die Station (69) für das Ausschleusen einer Dreiergruppe (20) von Behältern (3) aus dem Takttisch (21). Dies geschieht dadurch, daß ein im Hubjoch (27) montierter Stempel die Behälter (3) von oben aus der Halterung (24 bzw. 24') des Takttisches (21) schiebt. Die Stationen (70 und 71) können für Kennzeichnungen der Behälter, beispielsweise der Angabe des Datums o.dgl., vorgesehen sein.

Enge Spalte in der aseptischen Kammer (29) sowie die Schleusen (33, 34 und 35) zwischen den einzelnen Zonen (30, 31, 32) der aseptischen Kammer (29) halten in Verbindung mit den Absaugvorrichtungen (36, 37, 38) sowie Gebläsevorrichtungen (39) die für die Sterilität der Maschine wichtigen Strömungsverhältnisse innerhalb der aseptischen Kammer (29) aufrecht. Beispielsweise wird in der Zone (32) der aseptischen Kammer (29) über eine Gebläsevorrichtung zusätzlich sterile Kühlluft zugeführt, so daß sich ein leichter Überdruck gegenüber den restlichen Zonen (30 und 31) einstellt und keine kontaminierte Atmosphäre in den Füllbereich gelangen kann. Die benötigte Luftmenge ist aber wegen des relativ kleinen Querschnitts der Aseptikkammer (29) und der Unterteilung in Zonen nur sehr gering. Zusätzlich wird aus den anderen Zonen (30 und 31) der aseptischen Kammer (29) abgesaugt, was die Strömungsverhältnisse unterstützt. Durch die günstige Anordnung der aseptischen Kammer (29), in die nur die die Füllöffnung (9) enthaltenen Bereiche der Behälter (3) hineinragen, wird der Bedarf an Sterilluft bzw. die Absaugmenge kleingehalten. Das Reinigen, Füllen und Verschließen der Behälter (3) geschieht innerhalb eines Gehäuses (6), welches hermetisch dicht ist und nur im Bereich des Behältereinlaufs (18) und des Behälterauslaufs (25) Öffnungen aufweist.

In periodischen Abständen, beispielsweise einmal täglich, wird ein Waschvorgang für die Reinigung und Sterilisation der gesamten Maschine vorgenommen. Hierfür sind verschiedene Leitungssysteme vorgesehen, beispielsweise eine Waschvorrichtung (76) mit nicht näher dargestellten Blasöffnungen sowie eine Sterilluftvorrichtung (72) mit Blaseinrichtungen (73), die sowohl in die aseptische Kammer (29) als auch in den darüber befindlichen Raum (74) gerichtet sind. Während des Waschvorgangs der Maschine werden die Transporteinheit (2) und die Transporteinheit (4) vom Antrieb der Basismaschine (1) automatisch entkoppelt, so daß auch die Öffnungen für den Behältereinlauf (18) und den Behälterauslauf (25) hermetisch geschlossen werden können. In diesem Zustand wird die Maschine dem Waschvorgang unterworfen. Die Waschvorrichtung besteht aus nicht näher dargestellten Leitungssystemen zum Zuführen, Absperren und Verteilen der Waschmedien sowie aus Heizeinrichtungen.

Zur Vorrichtung im weiteren Sinne gehören noch nicht näher beschriebene Einrichtungen zum Gewinnen von Heißluft, Sterilluft sowie Einrichtungen zum Sterilisieren und Zuführen des Füllgutes sowie die Einrichtungen zum Aufbereiten und Zu- und Abführen der Waschmedien.

In Fig. 1 ist noch eine Heißluftzufuhr (77) zu erkennen, die mit flexiblen Leitungen (78) für die Blasdüsen (40) verbunden ist. Ferner sind die Füllköpfe (41) mit flexiblen Leitungen (79) mit einem Tank (80) für flüssiges Füllgut verbunden.

Nach unten wird die Aseptikkammer (29), wie bereits erläutert, durch den scheibenförmigen Takttisch (21) abgedichtet. Bereits der ganze Innenraum des Gehäuses (6) ist ausreichend steril, wobei jedoch die eigentliche Aseptikkammer (29) in besonderem Maße keimfrei gehalten ist.

## Patentansprüche

1. Vorrichtung zum Sterilisieren und Füllen von einen Deckel (16) mit einer Füllöffnung (9) aufweisenden Behältern (3), zum Sterilisieren von den Füllöffnungen (9) zugeordneten Verschlußstücken (17) sowie zum Verschließen der Füllöffnungen (9) mit den Verschlußstücken (17), mit einem einen Behältereinlauf (18) und einen Behälterauslauf (25) aufweisenden Gehäuse (6), welches wenigstens eine Aseptikkammer (29) enthält, der die Behälter (3) über eine Transporteinrichtung (21) zuführbar sind, dadurch gekennzeichnet, daß die untere Begrenzungswand der Aseptikkammer (29) von der abgedichtet an einer Ringwand des Gehäuses (6) geführten Transporteinrichtung (21) gebildet ist, daß die Behälter (3) in Halterungen (24, 24') der Transporteinrichtung (21) eingeführt sind und daß die die Füllöffnungen (9) enthaltenden Bereiche der Behälter (3) die Transporteinrichtung (21) durchragen, so daß nur dieser Bereich und das Innere der Behälter (3) mit der Aseptikkammer (29) in Verbindung stehen.

2. Vorrichtung nach Anspruch 1, dadurch gekennzeichnet, daß das die Aseptikkammer (29) enthaltende Gehäuse (6) bis auf den Behältereinlauf (18) und den Behälterauslauf (25) hermetisch abgedichtet ist.

3. Vorrichtung nach Anspruch 1 oder 2, dadurch gekennzeichnet, daß das Gehäuse (6) zylindrisch ist und der Träger (21) ein um eine vertikale Achse rotierender, schrittweise weiterschaltender Takttisch ist, dessen Umfang dicht an dem ihn umgebenden Gehäuse (6) geführt ist.

4. Vorrichtung nach Anspruch 3, dadurch gekennzeichnet, daß der Takttisch (21) scheibenartig ausgebildet und mit die Behälter (3) am Außenumfang klemmenden Halterungen (24; 24') versehen ist.

5. Vorrichtung nach einem der Ansprüche 1 bis 4, dadurch gekennzeichnet, daß die Aseptikkammer (29) in durch Schleusen (33, 34, 35) getrennte Zonen (30, 31, 32) für den Behältereinlauf (18) und den Behälterauslauf (25), für das Sterilisieren sowie für das Füllen und Verschließen der Behälter (3) unterteilt ist.

6. Vorrichtung nach einem der Ansprüche 1 bis 5, dadurch gekennzeichnet, daß in die Aseptikkammer (29) an einem Hubjoch (27) angeordnete Werkzeuge (40, 41) sowie Absaugvorrichtungen (37) und Gebläsevorrichtungen (73) hineinragen.

7. Vorrichtung nach einem der Ansprüche 1 bis 6, dadurch gekennzeichnet, daß die Aseptikkammer (29) auch dem Sterilisieren der den Füllöffnungen (9) zugeordneten Verschlüsse (17) dient.

8. Vorrichtung nach einem der Ansprüche 1 bis 7, dadurch gekennzeichnet, daß der Aseptikkammer (29) mehrere nebeneinander angeordnete Reihen (81) von Behältern (3) zugeordnet sind.

9. Vorrichtung nach einem der Ansprüche 1 bis 8, dadurch gekennzeichnet, daß die Aseptikkammer (29) unter atmosphärischem Druck steht.

10. Vorrichtung nach einem der Ansprüche 5 bis 9, dadurch gekennzeichnet, daß die Schleusen (33, 34, 35) so gestaltet sind, daß sich immer ein Behälter (3) in der Schleuse (33, 34, 35) befindet.

11. Vorrichtung nach einem der Ansprüche 1 bis 10, dadurch gekennzeichnet, daß die Aseptikkammer (29) im wesentlichen durch eine obere Begrenzungswand (75), eine seitliche äußere Ringwand eines Gehäuses (6), eine innere Ringwand, sowie durch den den Boden bildenden Takttisch (21) und die Innenseite der Behälter (3) gebildet ist.

12. Verfahren zum Sterilisieren und Füllen von einen Deckel mit Füllöffnungen aufweisenden Behältern, zum Sterilisieren von den Füllöffnungen zugeordneten Verschlußstücken sowie zum Verschließen der Füllöffnungen mit den Verschlußstücken, dadurch gekennzeichnet, daß das Verschlußstück vor dem Sterilisieren am Behälter befestigt wird, daß zum gleichzeitigen Sterilisieren des Behälterinneren, des Deckels und des Verschlußstückes nur der die Füllöffnung enthaltende Bereich des Behälters in eine Aseptikkammer eingeführt wird und daß das Verschlußstück nach dem Befüllen des Behälters in der Aseptikkammer zum Verschließen der Füllöffnung mit dem Deckel versiegelt wird.

## Claims

1. An arrangement for sterilising and filling containers (3) having lids (16) with filling openings (9), for sterilising sealing pieces (17) for the filling openings (9) and for sealing the filling holes (9) with the sealing pieces (17), with a housing (6) which features a container feed inlet (18) and a container removal outlet (25) and contains at least one aseptic chamber (29) into which the containers (3) can be fed by means of a transport device (21), characterised in that the lower wall of the aseptic chamber (29) is formed by the transport device (21) which is sealed against the circular wall of the housing (6), that the containers (3) are introduced into holding devices (24, 24') on the transport device (21) and that the areas of the containers (3) containing the filling openings (9) pass through the transport device (21) so that only this area and the inside of the containers (3) are connected to the aseptic chamber (29).

2. An arrangement according to Claim 1, characterised in that the housing (6) containing the aseptic chamber (29) is hermetically sealed up to the container feed inlet (18) and the container removal outlet (25).

3. An arrangement according to Claim 1 or 2, characterized in that the housing (6) is cylindrical and the carrier (21) is a sequencer table which rotates about a vertical axis with a stepped movement, the outside edge of which fits snugly against the housing (6) which surrounds it.

4. An arrangement according to Claim 3, characterised in that the sequencer table (21) is designed in the form of a disk and fitted with holding devices (24; 24') which clamp around the containers (3).

5. An arrangement according to one of Claims 1 to 4, characterised in that the aseptic chamber (29) is divided into zones (30, 31, 32) which are separated by locks (33, 34, 35) for the container feed inlet (18) and the container removal outlet (25), for sterilisation and for the filling and sealing of the containers (3).

6. An arrangement according to one of Claims 1 to 5, characterised in that tools (40, 41) mounted on a lifting yoke (27), suction devices (37) and blasting devices (73) protrude into the aseptic chamber (29).

7. An arrangement according to one of Claims 1 to 6, characterised in that the aseptic chamber (29) also serves to sterilise the seals (17) for the filling openings (9).

8. An arrangement according to one of claims 1 to 7, characterized in that there are several adjacent rows (81) of containers (3) for the aseptic chamber (29).

9. An arrangement according to one of claims 1 to 8, characterised in that the aseptic chamber (29) is under atmospheric pressure.

10. An arrangement according to one of claims 5 to 9, characterized in that the locks (33, 34, 35) are designed in such a way that there is always one container (3) in each lock (33, 34, 35).

11. An arrangement according to one of claims 1 to 10, characterized in that the aseptic chamber (29) is formed essentially of an upper wall (75), the lateral outer circular wall of the housing (6), an internal circular wall and a sequencer table (21) and the inside of the containers (3) which form the bottom.

12. A process for sterilising and filling containers (3) having lids (16) with filling openings (9), for sterilising sealing pieces (17) for the filling openings (9) and for sealing the filling holes (9) with the sealing pieces (17), characterised in that before sterilisation the sealing piece is fixed to the container, that the area of the container containing the filling opening only is introduced into an aseptic chamber in order to simultaneously sterilise the inside of the container, the lid and the sealing piece and that once the container has been filled the sealing piece is sealed in the aseptic chamber to seal the filling opening with the lid.

## Revendications

1. Dispositif pour stériliser et remplir des récipients (3) présentant un couvercle (16) muni d'un orifice de remplissage (9), pour stériliser des pièces d'obturation (17) affectées aux orifices de remplissage (9), et pour obturer des orifices de remplissage (9) avec les pièces d'obturation (17), comportant une enveloppe (6), présentant un orifice d'entrée (18) dans le récipient et un orifice de sortie (25) dans le récipient, enveloppe qui contient au moins une chambre aseptique (29), à laquelle on peut amener les récipients (3) à l'aide d'un dispositif de transport (21), caractérisé en ce que la paroi limite inférieure de la chambre aseptique (29) est formée par le dispositif de transport (21), qui est guidé d'une manière étanche contre une paroi annulaire de l'enveloppe (6) ; que les récipients (3) sont introduits dans des fixations (24, 24') du dispositif de transport (21) ; et que les zones des récipients (3) contenant les orifices de remplissage (9) traversent le dispositif de transport (21) de façon que seule cette zone et l'intérieur des récipients (3) soient en communication avec la chambre aseptique (29).

2. Dispositif selon la revendication 1, caractérisé en ce que l'enveloppe (6) contenant la chambre aseptique (29) est étanchée d'une manière hermétique jusqu'à l'orifice d'entrée (18) et l'orifice de sortie (25) des récipients.

3. Dispositif selon la revendication 1 ou 2, caractérisé en ce que l'enveloppe (6) est cylindrique, et la poutre (21) est une table à cadences, à transfert intermittent, tournant autour d'un axe vertical, table dont la périphérie est guidée d'une manière étanche contre l'enveloppe (6) qui l'entoure.

4. Dispositif selon la revendication 3, caractérisé en ce que la table à cadences est conçue comme un disque, et est pourvue de supports (24, 24'), qui serrent les récipients (3) contre la périphérie extérieure.

5. Dispositif selon l'une des revendications 1 à 4, caractérisé en ce que la chambre aseptique (29) est subdivisée en zones (30, 31, 32) séparées par des sas (33, 34, 35) pour l'orifice d'entrée (18) des récipients et pour l'orifice de sortie (25) des récipients, pour la stérilisation ainsi que pour le remplissage et l'obturation des récipients (3).

6. Dispositif selon l'une des revendications 1 à 5, caractérisé en ce que des outils (40, 41), disposés contre un joug de levage (27), ainsi que des dispositifs d'aspiration (37) et des dispositifs de ventilation (73), dépassent dans le volume intérieur de la chambre aseptique (29).

7. Dispositif selon l'une des revendications 1 à 6, caractérisé en ce que la chambre aseptique (29) sert aussi à stériliser les obturations (17) affectées aux orifices de remplissage (9).

8. Dispositif selon l'une des revendications 1 à 7, caractérisé en ce que plusieurs rangées (81) de récipients (3), disposées les unes à côté des autres, sont affectées à la chambre aseptique (29).

9. Dispositif selon l'une des revendications 1 à 8, caractérisé en ce que la chambre aseptique (29) est sous la pression atmosphérique.

10. Dispositif selon l'une des revendications 5 à 9, caractérisé en ce que les sas (33, 34, 35) sont configurés de façon qu'il y ait toujours un récipient (3) dans le sans (33, 34, 35).

11. Dispositif selon l'une des revendications 1 à 10, caractérisé en ce que la chambre aseptique (29) est pour l'essentiel constituée d'une paroi de limitation supérieure (75), d'une paroi annulaire extérieure latérale d'une enveloppe (6), d'une paroi annulaire intérieure, ainsi que de la table à cadences (21) formant le fond, et de la face intérieure des récipients (3).

12. Procédé pour stériliser et remplir des récipients comportant un couvercle muni d'orifices de remplissage, pour stériliser des pièces d'obturation affectées aux orifices de remplissage et pour obturer les orifices de remplissage à l'aide des pièces d'obturation, caractérisé en ce qu'on fixe au récipient la pièce d'obturation avant la stérilisation ; que, pour assurer simultanément la stérilisation du volume intérieur des récipients, du couvercle et de la pièce d'obturation, seule est introduite dans une chambre aseptique la zone du récipient contenant l'orifice de remplissage ; et que la pièce d'obturation, après remplissage du récipient, est scellée dans la chambre aseptique pour obturer l'orifice de remplissage à l'aide du couvercle.
